# FASCICULE DE BREVET EUROPEEN

(11) **EP 2 402 120 B1**
(45) Date de publication et mention de la délivrance du brevet: **30.09.2020**
(21) Numéro de dépôt: 11167399.2
(22) Date de dépôt: 25.05.2011
(51) Int. Cl.: B25C 1/18

(54) **Guide-tampon pour appareil de fixation de clous et appareil comportant le guide-tampon**
Führung für Nagelsetztgerät, und mit einer solchen Führung ausgestattetes Gerät
guide for a nail-setting device and device including the guide

(30) Priorité: 08.06.2010 FR 1002417
(43) Date de publication de la demande: 04.01.2012
(73) Titulaire: Société de Prospection et d'Inventions Techniques -SPIT, 26500 Bourg les Valence (FR)
(72) Inventeur: Herelier, Patrick, 07300, Saint Jean De Muzols (FR); Jaillet, Guy, 26600, La Roche de Glun (FR)
(74) Mandataire: HGF

(56) Documents cités:
- EP-A2- 2 127 816
- CH-A5- 683 679
- US-A- 3 407 982
- US-A1- 2004 226 976
- US-A1- 2006 011 693

## Description

Le domaine de l'invention est celui des appareils de fixation de clous dans un matériau support. Il s'agit d'appareils qui permettent d'entraîner les clous par l'intermédiaire d'un piston d'entraînement lui-même propulsé par moteur électrique, pneumatique ou thermique.

Aujourd'hui, les appareils en question sont le plus souvent des appareils à moteur à combustion interne, à gaz combustible.

Ces appareils possèdent, à l'avant, ce qu'on appelle un guide-tampon
- en fait un guide-clou - qu'il faut mettre en appui contre le matériau support pour pouvoir les actionner. Il s'agit de la sécurité dite d'appui. Mais, ce guide-tampon présente donc également la fonction de guider les clous jusqu'au matériau support.

Pour être bien guidés dans le canon des appareils ainsi que dans le guide-tampon, les clous sont guidés en deux zones axialement séparées, la première, au niveau de leur tête, de même diamètre que l'alésage (du canon) et du guide-tampon, la deuxième, au niveau d'une jupe de guidage glissée autour de leur tige et prenant appui contre la paroi de l'alésage.

Pour mieux assurer l'éjection et l'expansion de la jupe des clous au sortir des appareils, on a proposé d'évider l'extrémité avant des guide-tampon.

Mais pour résoudre un tel problème, on en a créé un autre. Avec une telle structure évidée, la tête des clous n'est plus guidée sur la toute dernière portion de leur course juste avant le matériau support, lorsqu'elle débouche dans l'évidement du guide-tampon. Cela est préjudiciable à la garantie de la fixation. Le document US2004/226976 décrit un guide-tampon selon le préambule de la revendication 1. US3407982 décrit un autre guide-tampon.

L'invention de la présente demande vise à résoudre globalement ce dernier problème sans pour autant renoncer à la solution du premier.

Ainsi, l'invention concerne un guide-tampon d'appareil de fixation de clous, comportant un alésage de réception d'un clou comportant une tête et une tige sur laquelle est glissée une jupe, l'alésage ayant une section de passage déterminée pour que la tête et la jupe du clou y assurent son guidage, un évidement étant ménagé dans la partie antérieure du guide-tampon pour l'éjection et l'expansion de la jupe de guidage, guide-tampon caractérisé par le fait que l'évidement comporte un rétrécissement de même section de passage que l'alésage de réception, grâce à quoi les clous restent guidés dans l'alésage du guide-tampon jusqu'à ce qu'ils en sortent.

Le rétrécissement est avantageusement formé par au moins deux renflements radiaux, diamétralement opposés quand il n'y en a que deux, à 120° les uns des autres quand il y en a trois.

L'invention concerne aussi un appareil de fixation de clous comportant un guide-tampon, tel que revendiqué ci-dessus.

L'invention sera mieux comprise à l'aide de la description suivante du guide-tampon et de l'appareil de fixation de l'invention, en référence au dessin en annexe, sur lequel
- la figure 1 représente une vue en coupe axiale d'un appareil de clouage équipé d'un guide-tampon de l'art antérieur, en cours de tir, le clou étant presque en fin de course ;
- la figure 2 représente une vue à plus grande échelle de la partie antérieure du guide-tampon de l'appareil de la figure 1 ;
- la figure 3 est une vue en coupe à très grande échelle de la partie antérieure d'un guide-tampon de l'invention ;
- la figure 4 est une vue en coupe de la partie antérieure du guide-tampon de la figure 3, en cours de tir, le clou étant presque en fin de course ;
- la figure 5 est une vue en perspective du guide-tampon de l'invention, dans une forme de réalisation à trois renflements de rétrécissement et
- la figure 6 est une vue en perspective du guide-tampon de l'invention, dans une forme de réalisation à deux renflements de rétrécissement.

En référence à la figure 1, un appareil de clouage 1, ici à moteur à combustion interne 2, de l'art antérieur, comporte un piston d'entraînement 3, avec une tête 4 pouvant être déplacée dans un cylindre 5 sous l'action de la mise à feu du combustible dans la chambre 6 de l'appareil.

La tige de piston 7, à la fin du tir, est engagée dans le guide-tampon 8 après avoir propulsé le clou 9 dans le matériau support 10 destiné à le recevoir. Le clou 9 comporte une tête 11 et une tige 12. La tête 11 est d'un diamètre sensiblement égal à celui de l'alésage 13 du guide-tampon 8.

Une jupe de guidage 14 est montée sur la tige 12 du clou. Pendant le déplacement du clou dans le guide-tampon 8, la jupe prend appui contre la paroi de l'alésage 13 pour guider le clou. Dans la partie antérieure 30 du guide-tampon 8 est ménagé un évidement tronconique 15 pour l'éjection et l'expansion de la jupe 14. Cette partie antérieure est évasée vers l'avant.

Dans la position des figures 1 et 2, le clou 9 n'est pas encore complètement enfoncé dans le matériau 10. La jupe de guidage 14 est sortie de la partie du guide-tampon 8 de section correspondant à celle de la tête de clou 11. La jupe 14 a pu s'expandre avant que la tête 11 du clou ne l'écrase contre le matériau support et qu'elle puisse donc être éjectée quand l'opérateur sortira l'appareil d'appui contre le matériau 10. Dans la position de la figure 2, la tête de clou vient de sortir de l'alésage 13 de section déterminée et constante et, entre cette position et l'enfoncement total du clou, jusqu'à ce que la tête 11 vienne contre la surface 16 du matériau 10, le clou n'est plus guidé.

En référence à la figure 3, où les mêmes références désignent les mêmes moyens que sur les figures 1 et 2, on aperçoit dans le plan de coupe considéré un renflement radial de rétrécissement 17 de la paroi de l'évidement 15 qui vient en saillie vers l'intérieur, vers l'axe 18 du guide-tampon, pour prolonger la paroi de l'alésage 13 du guide-tampon, qui s'étend à l'arrière de l'évidement 15, jusqu'à l'extrémité avant 19 du guide-tampon 8. Bien que ce ne soit pas le cas en pratique, même s'il n'y avait que ce seul renflement radial 17 et au moins celui-là, la tête de clou 9 continuerait, pendant sa course à travers l'évidement 15 et le long de ce rétrécissement partiel 35, à être guidée au moins en partie, tant au niveau de sa tête 11 qu'au niveau de sa jupe de guidage 14, comme on le voit sur la figure 4.

En pratique, l'évidement 15 comporte vraiment un rétrécissement 40 de même section de passage que l'alésage 13 de réception du clou et comporte en fait plusieurs renflements radiaux.

Pour le guide-tampon 8' de la figure 5, le rétrécissement 40' est formé par trois renflements radiaux 20-22, espacés angulairement deux à deux de 120°.

Sur le guide-tampon 8" de la figure 6, le rétrécissement 40" est formé par seulement deux renflements radiaux 23, 24 diamétralement opposés.

Il pourrait y en avoir plus, mais pas trop pour que l'évidement 15 pour l'expansion et l'éjection de la jupe de guidage des clous subsiste.

## Revendications

1. Guide-tampon (8) d'appareil (1) de fixation de clous, comportant un alésage (13) de réception d'un clou (9) comportant une tête (11) et une tige (12) sur laquelle est glissée une jupe (14), l'alésage (13) ayant une section circulaire déterminée et constante de passage déterminée pour que la tête (11) et la jupe (14) du clou (9) y assurent son guidage, un évidement tronconique (15) évasé vers l'avant étant ménagé dans la partie antérieure (30) du guide-tampon (8) pour l'éjection et l'expansion de la jupe de guidage (14), guide-tampon **caractérisé par le fait que** l'évidement (15) comporte au moins un renflement radial (17) en saillie vers l'intérieur pour prolonger la paroi de l'alésage (13) du guide-tampon et former un rétrécissement (35) de guidage de clou.

2. Guide-tampon, selon la revendication 1, dans lequel l'évidement (15) comporte un rétrécissement (40' ; 40 ") de même section de passage que l'alésage (13) de réception de clou.

3. Guide-tampon, selon la revendication 2, dans lequel le rétrécissement (40") est formé par deux renflements radiaux (23, 24) diamétralement opposés.

4. Guide-tampon, selon la revendication 2, dans lequel le rétrécissement (40') est formé par trois renflements radiaux (20-22) espacés angulairement deux à deux de 120°.

5. Appareil de fixation de clous comportant un guide-tampon (8) selon l'une des revendications 1 à 4.

## Patentansprüche

1. Befestigungselementführung (8) eines Nagelsetzgeräts (1), aufweisend eine Bohrung (13) zur Aufnahme eines Nagels (9), der einen Kopf (11) und einen Schaft (12) aufweist, an dem eine Schürze (14) geschoben wird, wobei die Bohrung (13) einen bestimmten und konstanten, kreisförmigen Durchgangsquerschnitt hat, damit der Kopf (11) und die Schürze (14) des Nagels (9) dort dessen Führung gewährleisten, wobei für den Ausstoß und die Expansion der Führungsschürze (14) eine kegelstumpfförmige, nach vorne aufgeweitete Ausnehmung (15) in dem vorderen Teil (30) der Befestigungselementführung (8) ausgeführt ist, **dadurch gekennzeichnet, dass** die Ausnehmung (15) mindestens eine nach innen vorragende, radiale Ausbuchtung aufweist (17), um die Wand der Bohrung (13) der Befestigungselementführung zu verlängern und eine Nagelführungsverjüngung (35) zu bilden.

2. Befestigungselementführung nach Anspruch 1, wobei die Ausnehmung (15) eine Verjüngung (40'; 40") mit demselben Durchgangsquerschnitt wie die Nagelaufnahmebohrung (13) aufweist.

3. Befestigungselementführung nach Anspruch 2, wobei die Verjüngung (40") durch zwei diametral gegenüberliegende, radiale Ausbuchtungen (23, 24) gebildet ist.

4. Befestigungselementführung nach Anspruch 2, wobei die Verjüngung (40') durch drei radiale Ausbuchtungen (20 - 22) gebildet ist, die paarweise um 120° winkelförmig beabstandet sind.

5. Nagelsetzgerät, aufweisend eine Befestigungselementführung (8) nach einem der Ansprüche 1 bis 4.

## Claims

1. Plug guide (8) for a nail-setting appliance (1), having a bore (13) for receiving a nail (9) having a head (11) and a shank (12) over which a skirt (14) is slid, the bore (13) having a given and constant circular passage cross section determined such that the head (11) and the skirt (14) of the nail (9) ensure the guidance of the latter therein, a forwardly flared frustoconical recess (15) being formed in the front part (30) of the plug guide (8) for the ejection and expansion of the guide skirt (14), said plug guide being **characterized in that** the recess (15) has at least one radial protrusion (17) projecting towards the inside so as to extend the wall of the bore (13) in the plug guide and form a nail-guiding constriction (35).

2. Plug guide according to Claim 1, wherein the recess (15) has a constriction (40'; 40") with the same passage section as the nail-receiving bore (13).

3. Plug guide according to Claim 2, wherein the constriction (40") is formed by two diametrically opposite radial protrusions (23, 24).

4. Plug guide according to Claim 2, wherein the constriction (40') is formed by three radial protrusions (20-22) that are angularly spaced apart in pairs by 120°.

5. Nail-setting appliance having a plug guide (8) according to one of Claims 1 to 4.
